# EUROPÄISCHE PATENTSCHRIFT

(11) **EP 0 345 798 B1**
(45) Veröffentlichungstag und Bekanntmachung des Hinweises auf die Patenterteilung: **27.07.1994**
(21) Anmeldenummer: 89110449.9
(22) Anmeldetag: 09.06.1989
(51) Int. Cl.: G08B 17/00

(54) **Brandmeldeanlage**
Fire alarm system
Système d'avertissement d'incendie

(30) Priorität: 10.06.1988 CH 2242/88
(43) Veröffentlichungstag der Anmeldung: 13.12.1989
(73) Patentinhaber: CERBERUS AG, CH-8708 Männedorf (CH)
(72) Erfinder: Güttinger, Hannes, CH-8712 Stäfa (CH); Jäggi, Mark, CH-8952 Schlieren (CH)

(56) Entgegenhaltungen:
- EP-A- 0 122 433
- FR-A- 2 485 773
- US-A- 3 713 128
- US-A- 3 838 408
- US-A- 4 313 110
- US-A- 4 514 729

## Beschreibung

Die Erfindung betrifft eine Brandmeldeanlage gemäß dem Oberbegriff des Patentanspruchs 1. Solche Brandmeldeanlagen sind allgemein bekannt. Beispielsweise ist in der CH-A-629'905 eine Gas- und Brandmeldeanlage beschrieben, bei der Brandmelder über Leitungen an eine Signalzentrale angeschlossen sind, wobei die Brandmelder Schwellenwerte für die nachzuweisenden Brandphänomene besitzen, bei deren Überschreitung ein Alarmsignal an eine Signalzentrale weitergeleitet wird.

In der genannten CH-A-629'905 wurde vorgeschlagen, den Nachteil der bis dahin bekannten Brandmeldeanlagen, daß die aus Sicherheitsgründen tief anzusetzenden Ansprechschwellen bewirken, daß auch bei vorübergehendem Auftreten eines Brandphänomens, das möglicherweise gar nicht auf einem Schadenfeuer beruht, ein Alarm ausgelöst wird, dadurch zu beheben, daß ein im Brandmelder bei Überschreitung eines ersten Schwellenwertes auftretendes Vorwarnsignal anfangs nicht selbsthaltend ist und nach einer vorgegeben Zeitverzögerung von der Signalzentrale in Selbsthaltung gebracht und weitergeleitet wird und daß ein nach Überschreitung eines zweiten Schwellenwertes auftretendes Alarmsignal sofort in Selbsthaltung gebracht und weitergeleitet wird. Damit sollte ermöglicht werden, zwischen kurzzeitig auftretenden, unerheblichen Störungen und einer echten Alarmsituation sicher zu unterscheiden. Dies machte aber die Intervention von Personal erforderlich.

Um auch verschiedenartige Brandtypen (z.B. raucharme Flüssigkeitsbrände, Schwelbrände) sicher erkennen zu können, wurde z.B. in der GB-A-2'043'977 vorgeschlagen, auf unterschiedliche Brandphänomene ansprechende Brandfühler in einer ODER-Schaltung miteinander zu kombinieren. Dadurch wird die Fehlalarmhäufigkeit jedoch beträchtlich erhöht.

Um die Fehlalarmanfälligkeit zu verringern, wurden bei solchen bekannten kombinierten Brandmeldern die Brandfühler durch eine UND-Schaltung verbunden (z.B. CH-A-506'147), wodurch jedoch die Empfindlichkeit erheblich vermindert wurde, da ein Alarmsignal nur ausgelöst wird, wenn beide Brandzustände in hinreichender Stärke vorliegen. Um diesen Nachteil zu beseitigen wurde in der CH-A-572'252 vorgeschlagen, die Auswerteschaltung derart auszubilden, daß sie bei einer Beeinflussung des einen Fühlers durch einen Brandzustand die Ansprechschwelle des anderen Fühlers im Sinne einer Empfindlichkeitserhöhung verändert. Eine ähnliche Anordnung wurde in der EP-A-0'076'338 vorgeschlagen.

Eine Möglichkeit, die Fehlalarmanfälligkeit von Brandmeldeanlagen zu verringern, würde natürlich darin bestehen, allgemein die Empfindlichkeit der darin enthaltenen Brandmelder herabzusetzen. Dies verbietet sich jedoch aus dem einfachen Grunde, weil dadurch die Gefahr gegeben wäre, daß die Brandmelder eine echte Alarmsituation nicht oder zu spät melden würden.

Die Aufgabe der vorliegenden Erfindung besteht darin, eine Brandmeldeanlage zu schaffen, welche die Nachteile der bekannten Brandmeldeanlagen vermeidet und welche insbesondere ohne Beeinträchtigung der Sicherheit der Erkennung von echten Alarmsituationen die Fehlalarmanfälligkeit bekannter Brandmeldeanlagen verringert.

Diese Aufgabe wird bei einer Brandmeldeanlage der eingangs genannten Art durch die kennzeichnenden Merkmale des Patentanspruchs 1 gelöst. Bevorzugte Ausführungsformen der Erfindung und Ausgestaltungen sind in den abhängigen Patentansprüchen definiert.

Die meisten Störgrößen, welche als Quellen von Fehlalarmen auftreten können, beruhen auf der Aktivität des Menschen, so etwa Tabakrauchen, Schweißarbeiten (Rauch und Funken), Malerarbeiten (Entwicklung von Lösungsmitteldämpfen), Arbeiten mit Dampf (Feuchtigkeit), Kochen und der Betrieb von Maschinen und Fahrzeugen (Abgase, Rauch). Überraschenderweise wurde nunmehr gefunden, daß eine erhebliche Verminderung der Fehlalarmrate erzielt wird, ohne daß gleichzeitig eine Erhöhung der Gefahr, daß eine echte Alarmsituation nicht erkannt wird, eintritt, wenn man die Empfindlichkeit der Brandmelder in Abhängigkeit von der Anwesenheit von Menschen oder Maschinen herabsetzt. Die Detektion der Anwesenheit von Menschen und/oder Maschinen kann mittels passiver Infrarot-Detektoren oder - vorzugsweise - mittels akustischer Sensoren erfolgen.

Die Schaltelemente zur Verknüpfung der Ausgangssignale der Brandsensoren können dabei entweder in einem Brandmelder angeordnet sein, oder sie können in einer Signalzentrale vorgesehen sein. Auch können für Teilbereiche, z.B. größere Säle oder Hallen, separate Schaltvorrichtungen vorgesehen sein.

Die erfindungsgemäße Brandmeldeanlage hat den wesentlichen Vorteil, daß bei Anwesenheit von Menschen die Reduktion der Empfindlichkeit der Brandmelder ohne Verminderung der Sicherheit erfolgen kann, da der Mensch nicht nur Ursache von Fehlalarmen sein kann, sondern auch sicher zwischen Störgrößen und echten Alarmsituationen unterscheiden kann. Da die Fehlalarmrate stark von dem Ansprechverhalten der Branddetektoren abhängt, kann durch eine Veränderung des Ansprechverhaltens eine wesentliche Reduktion der Fehlalarmrate erreicht werden.

Bei Abwesenheit von Menschen oder dem Fehlen von Maschinenlärm wird das System automatisch auf eine hohe Empfindlichkeit geschaltet. Dies wird die Fehlalarmrate kaum erhöhen, da die wesentlichen Quellen für Fehlalarme nicht vorhanden sind.

Die erfindungsgemäße Brandmeldeanlage hat den weiteren Vorteil, daß auch ruhende Störquellen als Verursacher von Fehlalarmen ausgeschaltet werden können. Durch Anpassung der akustischen Sensoren an die speziellen Störquellen, die möglicherweise in dem zu überwachenden Raum auftreten, ist es weiter möglich, die Fehlalarmrate herabzusetzen. Durch Frequenzanalyse kann das Ausgangssignal des akustischen Sensors gefiltert werden, und es kann ein zuverlässigerer Entscheid herbeigeführt werden.

Gemäß einer bevorzugten Ausführungsform der Erfindung besteht der Brandsensor aus einer Ionisationskammer und der akustische Sensor aus einem Mikrofon.

Gemäß einer weiteren Ausgestaltung der Erfindung ist der akustische Sensor konstruktiv mit dem Brandmelder verbunden, wobei er vorzugsweise im Gehäuse des Brandmelders, in dessen Sockel oder auf einem dieser Teile angeordnet ist.

Gemäß einer weiteren Ausgestaltung der Erfindung ist der akustische Sonsor räumlich getrennt von dem Brandmelder angeordnet, wobei ein akustischer Sensor für die Steuerung der Empfindlichkeit von einem oder mehreren Brandmeldern vorgesehen ist. Umgekehrt kann die Brandmeldeanlage auch so ausgestaltet sein, daß mehrere akustische Sensoren für die Steuerung der Empfindlichkeit eines Brandmelders vorgesehen sind, wobei es auch möglich ist, daß mehrere akustische Sensoren eine Gruppe von Brandmeldern steuern.

Gemäß weiteren Ausgestaltungen der Erfindung sind die Schaltelemente zur Veränderung der Empfindlichkeit der Brandmelder so ausgelegt, daß entweder das Ausgangssignal des Brandmelders beeinflußt wird oder daß die Ansprechschwelle des Schwellenwertdetektors verändert wird. Vorzugsweise können die Schaltelemente zur Veränderung der Empfindlichkeit der Brandmelder so ausgelegt werden, daß nach dem Ansprechen eines Brandmelders sämtliche Brandmelder derselben Gruppe auf die volle Empfindlichkeit geschaltet werden.

Im folgenden werden Ausführungsbeispiele der Erfindung unter Bezugnahme auf die Zeichnung näher erläutert. Die Figur zeigt ein Blockschema der Schaltung einer erfindungsgemäßen Brandmeldeanlage.

Die Brandmeldeanlage besteht aus einem Ionisationsrauchmelder BM, einem akustischen Sensor 10 und einer mit dem Rauchmelder BM über Leitungen verbundenen Signalzentrale SZ. Der Brandsensor 12 des Brandmelders BM arbeitet in diesem Beispiel nach dem Ionisationsprinzip, und als akustischer Sensor 10 wird ein Mikrofon verwendet wird. Der Sensor 12 des Ionisationsrauchmelders BM besteht aus einer Meßkammer KM, in der die Luft durch eine Strahlenquelle elektrisch leitend gemacht (ionisiert) wird, und einer Referenzkammer KR, die in Reihe mit der Meßkammer KM geschaltet ist; beide Kammer bilden einen Spannungsteiler, welcher über den Anpassungswiderstand 9 mit der Betriebsspannung UB verbunden ist. Die Referenzkammer KR ist geschlossen, während die Meßkammer KM für die zu überwachende Raumluft zugänglich ist. Der Verbindungspunkt VP des Spannungsteilers ist mit einem ersten Impedanzwandler 1 verbunden, dessen Ausgangssignal dem Schwellenwertdetektor 2 zugeleitet wird. Der Schwellenwertdetektor 2 seinerseits ist funktionell mit einer Kippstufe 3 verbunden, die gegebenefalls ein Alarmsignal erzeugt.

Dringen Brandaerosole (Verbrennungsprodukte) in die Meßkammer KM ein, so vermindert sich der Kammerstrom. Der Innenwiderstand der Meßkammer KM wird größer, was eine Verschiebung der Spannung am Verbindungspunkt VP bewirkt. Überschreitet diese Spannungsverschiebung einen vorbestimmten Schwellenwert, wird über den ersten Impedanzwandler 1 und den Schwellenwertdetektor 2 eine Kippschaltung 3 angesteuert, wodurch Alarm ausgelöst wird.

Zur Steuerung der Empfindlichkeit des Brandmelders BM dient ein akustischer Sensor 10, dessen Ausgangssignal von einem zweiten Impedanzwandler 11 verstärkt und dem Schwellenwertdetektor 2 zugeleitet wird. Der Schwellenwertdetektor 2 ist so ausgelegt, daß er die Ansprechschwelle zur Auslösung eines Alarms heraufsetzt, wenn das Ausgangssignal des mit dem akustischen Sensors 11 verbundenen zweiten Impedanzwandlers 11 einen bestimmten Wert überschreitet, d.h. das Auftreten einer Störgröße, z.B. die Anwesenheit eines Menschen oder das Einschalten einer Maschine o.ä., anzeigt.

Über den Meßpunkt MP3 ist eine elektrische Funktionskontrolle, sowie eine Überprüfung der Ansprechempfindlichkeit des Brandmelders BM möglich. Mit einem speziellen Meßgerät kann die Spannung zwischen den Meßpunkten MP1 und MP3 über dem Anpassungswiderstand 9 gemessen werden. Durch Veränderung des Widerstandswertes des Anpassungswiderstands 9 kann eine Veränderung der Spannung am Verbindungspunkt der Kammern KM, KR erreicht werden, wodurch die elektrische Empfindlichkeit des Brandmelders BM verändert wird. Es ist dadurch möglich, die Ansprechempfindlichkeit der Brandmelder BM speziellen Umgebungsbedingungen, wie Anwesenheit von Menschen, Fahrzeugverkehr etc., anzupassen.

Vorstehend ist eine Ausführungsform einer erfindungsgemäßen Brandmeldeanlage beschrieben, bei welcher die Verknüpfung der Signale des Brandsensors KM und des akustischen Sensors 10 in Schaltelementen erfolgt, welche in dem Brandmelder BM angeordnet sind. Dabei kann der akustische Sensor 10 in den Brandmelder BM integriert sein, oder er kann räumlich getrennt von dem, bzw. den Brandmelder(n) angeordnet sein.

In der Figur nicht dargestellt ist eine weitere Ausgestaltungsmöglichkeit für die erfindungsgemäße Brandmeldeanlage, bei welcher die Verknüpfung der Ausgangssignale der Brandmelder BM und der akustischen Sensoren 10 in der Signalzentrale erfolgt.

Abwandlungen der vorbeschriebenen Schaltungen für Brandmeldeanlagen sind im Rahmen der Erfindung gemäß den Ansprüchen möglich und dem Fachmann geläufig.

| **Bezugszeichen** | |
|---|---|
| Erster Impedanzwandler | 1 |
| Schwellenwertdetektor | 2 |
| Kippschaltung | 3 |
| Entkoppelungswiderstand | 9 |
| Akustischer Sensor | 10 |
| Zweiter Impedanzwandler | 11 |
| Brandmelder | BM |
| Meßkammer | KM |
| Referenzkammer | KR |
| Meßpunkt | MP1 |
| Meßpunkt | MP2 |
| Betriebsspannung | UB |
| Verbindungspunkt | VP |

## Patentansprüche

1. Brandmeldeanlage, die aus mindestens einem Brandmelder (BM), einer Signalzentrale (SZ) und Leitungen, welche die Brandmelder (BM) mit der Signalzentrale (SZ) verbinden, besteht, wobei in dem Brandmelder (BM) ein in Abhängigkeit von auftretenden Brandphänomenen ein elektrisches Signal abgebender Brandsensor (12) vorgesehen ist und wobei ferner eine einen Schwellenwertdetektor (2) umfassende elektrische Auswerteschaltung vorgesehen ist, die bei Überschreitung eines vorbestimmten Schwellenwertes des Brandsensorausgangssignals ein Alarmsignal abgibt, dadurch gekennzeichnet, daß mindestens ein in Abhängigkeit von Druckänderungen der Umgebung elektrische Signale abgebender akustischer Sensor (10) vorgesehen ist, dessen Ausgangssignal nach Verstärkung in einem Impedanzwandler (11) der Auswerteschaltung zugeleitet wird und daß in der Auswerteschaltung Schaltelemente (2) vorgesehen sind, welche die Empfindlichkeit des Brandmelders (BM) in Abhängigkeit von dem Ausgangssignal des akustischen Sensors (10) verändern.

2. Brandmeldeanlage gemäß Patentanspruch 1, dadurch gekennzeichnet, daß der akustische Sensor (10) konstruktiv mit dem Brandmelder (BM) verbunden ist.

3. Brandmeldeanlage gemäß Patentanspruch 1, dadurch gekennzeichnet, daß der akustische Sensor (10) räumlich getrennt von dem Brandmelder angeordnet ist und daß ein akustischer Sensor (10) mit mehreren Brandmeldern (BM) funktionell verbunden ist.

4. Brandmeldeanlage gemäß Patentanspruch 1, dadurch gekennzeichnet, daß der akustische Sensor (10) räumlich getrennt von dem Brandmelder (BM) angeordnet ist und daß mehrere akustische Sensoren (10) mit mindestens einem Brandmelder (BM) funktionell verbunden sind und dessen Empfindlichkeit steuern.

5. Brandmeldeanlage gemäß einem der Patentansprüche 1 bis 4, dadurch gekennzeichnet, daß die Schaltelemente (2), welche die Empfindlichkeit der Brandmelder (BM) verändern, in der Signalzentrale (SZ) angeordnet sind.

6. Brandmeldeanlage gemäß einem der Patentansprüche 1 bis 5, dadurch gekennzeichnet, daß die Schaltelemente (2) zur Veränderung der Empfindlichkeit der Brandmelder (BM) so ausgelegt sind, daß das Ausgangssignal des Brandsensors (12) beeinflußt wird.

7. Brandmeldeanlage gemäß einem der Patentansprüche 1 bis 5, dadurch gekennzeichnet, daß die Schaltelemente (2) zur Veränderung der Empfindlichkeit der Brandmelder (BM) so ausgelegt sind, daß die Ansprechschwelle des Schwellenwertdetektors (2) verändert wird.

8. Brandmeldeanlage gemäß einem der Patentansprüche 1 bis 7, dadurch gekennzeichnet, daß der Brandsensor ein optischer Rauchsensor, vorzugsweise ein Streulicht-Rauchsensor ist.

9. Brandmeldeanlage gemäß einem der Patentansprüche 1 bis 7, dadurch gekennzeichnet, daß der Brandsensor ein Ionisationsrauchsensor (12) , ist.

10. Brandmeldeanlage gemäß einem der Patentansprüche 1 bis 7, dadurch gekennzeichnet, daß der Brandsensor ein Wärmemelder ist.

## Claims

1. Fire alarm system comprising at least one fire detector (BM), a control and indicating unit (SZ) and lines electrically connecting the fire detectors (BM) with the control and indicating unit (SZ), the fire detector (BM) comprising a fire sensor (12) for emitting an output signal in response to a fire condition and an evaluating circuit comprising a threshold detector (2) providing an alarm signal in response to a value of said output signal exceeding a predetermined threshold value characterized in that the fire alarm system comprises at least one acoustical sensor (10) providing an output signal in response to pressure changes of the environment, said output signal being amplified in an impedance converter (11) and transmitted to said evaluating circuit and further characterized in that in said evaluating circuit elements (2) are provided changing the sensitivity of said fire detector (BM) as a function of the output signal of said acoustical sensor (10).

2. Fire alarm system according to patent claim 1, characterized in that the acoustical sensor (10) is constructional connected with the fire detector (BM).

3. Fire alarm system according to patent claim 1, characterized in that the acoustical sensor (10) is arranged apart from the fire detector (BM) and that one acoustical sensor (10) is functional connected with a plurality of fire detectors (BM).

4. Fire alarm system according to patent claim 1, characterized in that the acoustical sensor (10) is arranged apart from the fire detector (BM) and that a plurality of acoustical sensors (10) is functional connected with at least one fire detector (BM) and control the sensitivity of said fire detector (BM).

5. Fire alarm system according to any of the patent claims 1 to 4, characterized in that the circuit elements (2) changing the sensitivity of the fire detectors (BM) are arranged in the control and indicating unit (SZ).

6. Fire alarm system according to any of the patent claims 1 to 5, characterized in that the circuit elements (2) changing the sensitivity of the fire detectors (BM) are constructed in such manner that the output signal of the fire sensor (12) is influenced.

7. Fire alarm system according to any of the patent claims 1 to 5, characterized in that the circuit elements (2) changing the sensitivity of the fire detectors (BM) are constructed in such manner that the response threshold of the fire sensor(12) is changed.

8. Fire alarm system according to any of the patent claims 1 to 7, characterized in that the fire sensor (12) is an optical smoke sensor, prefarably a scattered-light smoke sensor.

9. Fire alarm system according to any of the patent claims 1 to 7, characterized in that the fire sensor (12) is an ionization smoke sensor.

10. Fire alarm system according to any of the patent claims 1 to 7, characterized in that the fire sensor (12) is a heat sensor.

## Revendications

1. Installation d'avertissement d'incendie qui est constituée par au moins un avertisseur d'incendie (BM), un central (SZ) de traitement des signaux et des lignes qui relient les avertisseurs d'incendie (BM) au central (SZ) de traitement des signaux, dans laquelle un détecteur d'incendie (12), qui délivre un signal électrique en fonction de phénomènes d'incendie qui apparaissent, est prévu dans l'avertisseur d'incendie (BM) et dans laquelle, en outre, il est prévu un circuit électrique d'évaluation, qui comprend un détecteur à valeur de seuil (2) et qui délivre un signal d'alarme lorsque le signal de sortie du détecteur d'incendie dépasse une valeur de seuil prédéterminée, caractérisée par le fait qu'il est prévu au moins un capteur acoustique (10), qui délivre des signaux électriques en fonction de variations de pression de l'environnement et dont le signal de sortie est envoyé, après amplification dans un transformateur d'impédance (11), au circuit d'évaluation et que dans le circuit d'évaluation il est prévu des éléments de commutation (2) qui modifient la sensibilité de l'avertisseur d'incendie (BM) en fonction du signal de sortie du capteur acoustique (10).

2. Système d'avertissement d'incendie suivant la revendication 1, caractérisé par le fait que le capteur acoustique (10) est relié, par construction, à l'avertisseur d'incendie (BM).

3. Système d'avertissement d'incendie suivant la revendication 1, caractérisé par le fait que le capteur acoustique (10) est disposé en étant séparé spatialement de l'avertisseur d'incendie, et qu'un capteur acoustique (10) est relié du point de vue fonctionnel à plusieurs avertisseurs d'incendie (BM).

4. Système d'avertissement d'incendie suivant la revendication 1, caractérisé par le fait que le capteur acoustique (10) est disposé en étant séparé spatialement de l'avertisseur d'incendie (BM) et que plusieurs capteurs acoustiques (10) sont reliés du point de vue fonctionnel à un avertisseur d'incendie (BM) et commandent la sensibilité de cet avertisseur.

5. Système d'avertissement d'incendie suivant l'une des revendications 1 à 4, caractérisé par le fait que les éléments de commutation (2) qui modifient la sensibilité des avertisseurs d'incendie (BM), sont disposés dans le central (SZ) de traitement des signaux.

6. Système d'avertissement d'incendie suivant l'une des revendications 1 à 5, caractérisé par le fait que les éléments de commutation (2) servant à modifier la sensibilité des avertisseurs d'incendie (BM) sont agencés de telle sorte que le signal de sortie du détecteur d'incendie (12) est influencé.

7. Système d'avertissement d'incendie suivant l'une des revendications 1 à 5, caractérisé par le fait que les éléments de commutation (2) servant à modifier la sensibilité des avertisseurs d'incendie (BM) sont agencés de manière que le seuil de réponse du détecteur à valeur de seuil (2) est modifié.

8. Système d'avertissement d'incendie suivant l'une des revendications 1 à 7, caractérisé par le fait que le détecteur d'incendie est un détecteur optique de fumées, de préférence un détecteur de fumée à lumière diffuse.

9. Système d'avertissement d'incendie suivant l'une des revendications 1 à 7, caractérisé par le fait que le détecteur d'incendie est un détecteur de fumées à ionisation (12).

10. Système d'avertissement d'incendie suivant l'une des revendications 1 à 7, caractérisé par le fait que le détecteur d'incendie est un détecteur de chaleur.
